# EUROPÄISCHE PATENTSCHRIFT

(11) **EP 2 322 013 B1**
(45) Veröffentlichungstag und Bekanntmachung des Hinweises auf die Patenterteilung: **04.01.2012**
(21) Anmeldenummer: 09780661.6
(22) Anmeldetag: 15.07.2009
(51) Int. Cl.: H05B 6/02, B22C 5/18

(54) **MISCHVORRICHTUNG MIT INDUKTIONSHEIZUNG**
MIXING DEVICE HAVING INDUCTION HEATING
DISPOSITIF DE MÉLANGE AVEC CHAUFFAGE PAR INDUCTION

(30) Priorität: 07.08.2008 DE 102008041104
(43) Veröffentlichungstag der Anmeldung: 18.05.2011
(73) Patentinhaber: Maschinenfabrik Gustav Eirich GmbH & Co. KG, 70736 Hardheim (DE)
(72) Erfinder: GERL, Stefan, 97956 Werbach (DE); SEILER, Andreas, 97941 Tauberbischofsheim (DE)
(74) Vertreter: WSL Patentanwälte Partnerschaftsgesellschaft
(86) Internationale Anmeldenummer: PCT/EP2009/059098
(87) Internationale Veröffentlichungsnummer: WO 2010/015496

(56) Entgegenhaltungen:
- EP-A- 0 326 818
- EP-A- 0 627 606
- EP-A- 1 508 376
- WO-A-2005/105288

## Beschreibung

Die vorliegende Erfindung betrifft eine Mischvorrichtung mit einem Behälter zur Aufnahme von Mischgut, einem im Inneren des Behälters angeordneten Mischwerkzeug und einer Heizvorrichtung zur Erwärmung des Mischgutes.

Das Mischen, d.h. die Vereinigung von mindestens zwei Ausgangsstoffen mit unterschiedlichen Eigenschaften zu einem Stoffgemisch, ist eine grundlegende Operation in der mechanischen Verfahrenstechnik.

Mit Hilfe einer Mischvorrichtung soll eine möglichst hohe Homogenität des neuen Stoffs erzielt werden. Um die gewünschte Homogenität zu erzielen, kommen beispielsweise Mischvorrichtungen mit einem rotierenden Mischbehälter zum Einsatz.

Bei diesen ist im Inneren des Behälters zumindest ein Mischwerkzeug in der Regel außermittig angeordnet. Dreht sich der Behälter, so wird das im Behälter aufgenommene Mischgut zum Mischwerkzeug hin transportiert und mit Hilfe des Mischwerkzeugs durchmischt. Mit solchen Mischern können Materialien jeder Art und Konsistenz schnell und in hoher Qualität aufbereitet werden.

Ein Mischer mit drehendem Behälter mischt erfahrungsgemäß ohne merkliches Entmischen, da während einer Umdrehung des Mischbehälters eine vollständige Materialumwälzung erzielt wird.

Da manche Mischprozesse mit einer chemischen Reaktion verbunden sind, welche das Zuführen einer bestimmten Aktivierungsenergie voraussetzen, ist es für manche Anwendungsfälle bereits üblich, das Mischgut während des Mischens zu erwärmen. Dies ist auch notwendig, wenn während des Mischvorganges ein thermischer Flüssigkeitsentzug überlagert stattfinden soll.

Um die Erwärmung des Mischguts im Mischer zu ermöglichen, weisen daher einige Mischvorrichtung einen Heizmantel auf, der die Behälterwand umgibt und mit diesem in Kontakt steht. Über den Heizmantel kann dann Wärmeenergie in den Mischbehälter zugeführt werden. Der Heizmantel ist je nach Wärmeübertragungsmedium entweder als Doppelmantel für Heißwasser- oder Thermalölbeheizung oder bei höheren Auslegungsdrücken für Dampfbeheizung als Warzenmantel oder mit aufgeschweißten Halbrohren ausgeführt. Die bekannten Lösungen sind hinsichtlich ihrer maximalen Wandtemperatur durch die maximal zulässige Temperatur des Wärmeträgermediums bzw. bei Dampfbeheizung durch die notwendige Druckfestigkeit des Doppelmantels begrenzt.

Weiterhin ist es mit diesen Lösungen nicht möglich, schnelle Aufheizkurven bis hin zu sehr hohen Wandtemperaturen zu verwirklichen, da die Aufheizgeschwindigkeit durch den Wärmeübergangskoeffizienten von der Flüssigkeit oder der Dampfphase an die Behälterwandung sowie die Druckverluste und damit die Strömungsgeschwindigkeit des Wärmeträgermediums im Heizmantel limitiert ist.

Es ist daher vor dem Hintergrund des beschriebenen Standes der Technik die Aufgabe der vorliegenden Erfindung, eine Mischvorrichtung der eingangs genannten Art zur Verfügung zu stellen, die eine möglichst schnelle Aufheizung des Mischgutes, vorzugsweise auch auf Temperaturen größer als 200°C, erlaubt.

Erfindungsgemäß wird diese Aufgabe dadurch gelöst, daß der Behälter zumindest teilweise aus einem elektrisch leitfähigen, vorzugsweise metallischem Material besteht und die Heizvorrichtung mindestens eine mit einem elektrischen Wechselfeld anregbare Spule aufweist, die derart angeordnet ist, daß durch die bei verändertem Stromfluß entstehende Magnetfeldänderung im elektrisch leitfähigen Material des Behälters Wirbelströme erzeugt werden. Diese Wirbelströme sorgen für eine Erwärmung des Behälters. Diese induktive Erwärmung des Behälters ermöglicht eine zielgerichtete und direkte Erhitzung des Behälters und damit des Mischgutes, ohne dass zuvor ein Wärmeübertragungsmedium erhitzt werden muss. Zudem wird die erzielbare Temperaturerhöhung lediglich durch die Leistung der Spule und nicht durch die chemisch-physikalischen Eigenschaften des Wärmeübertragungsmediums begrenzt.

In einer bevorzugten Ausführungsform ist im Inneren des Behälters in der Nähe der Behälterwand und/oder dem Behälterboden mindestens eine Abstreifvorrichtung vorgesehen, die relativ zur Behälterwand bewegbar ist. Im einfachsten Fall ist die Abstreifvorrichtung statisch, so dass die notwendige Relativbewegung nur durch das Drehen des Behälters erzeugt wird.

Die Abstreifvorrichtung sorgt für eine kontinuierliche Vertikalkomponente des Mischgutstroms und verhindert Anhaftungen bzw. Anbackungen an Behälterwand und/oder -boden. Zudem wird bei einer konzentrischen Entleeröffnung im Mischbehälterboden der Entleervorgang am Ende der Mischzeit beschleunigt.

In einer weiteren, besonders bevorzugten Ausführungsform weist die Abstreifvorrichtung einen Temperatursensor zur Erfassung der Temperatur des Mischgutes auf. Die Abstreifvorrichtung hat sich als besonders geeignet erwiesen, einen Temperatursensor aufzunehmen, um die Temperatur des Mischgutes zu erfassen, da die Abstreifvorrichtung in direktem Kontakt mit dem Mischgut steht. Alternativ kann die Mischguttemperaturbestimmung auch über einen getrennt von der Abstreifvorrichtung in den Mischraum eingebrachten produktberührenden oder berührungslosen Temperatursensor erfolgen.

In einer weiteren bevorzugten Ausführungsform ist vorgesehen, daß mindestens zwei getrennt regelbare Heizvorrichtungen vorhanden sind, wobei vorzugsweise beide Heizvorrichtungen jeweils mindestens eine mit einem elektrischen Wechselfeld anregbare Spule aufweisen, die derart angeordnet ist, daß durch die über den veränderten Stromfluß entstehende Magnetfeldänderung im elektrisch leitfähigen Material des Behälters Wirbelströme erzeugt werden.

Um eine möglichst gleichmäßige Erwärmung des Mischgutes sicherzustellen bzw. um die Heizleistung entsprechend den Wärmeströmen in das Mischgut anzupassen, kann es für manche Anwendungsfälle von Vorteil sein, wenn mehrere getrennt regelbare Heizvorrichtungen vorgesehen sind, beispielsweise kann eine oder mehrere der Heizvorrichtungen für die Erwärmung des Behälterbodens und eine oder mehrere weitere Heizvorrichtung für die Erwärmung der Behälterwand ausgelegt sein. Zusätzlich könnten auch Heizvorrichtung zur Erwärmung des Mischwerkzeuges und/oder der Abstreifvorrichtung vorgesehen sein.

Dabei kann die Leistung der zur Erwärmung der Behälterwand ausgelegten Heizvorrichtung gleich groß aber auch größer oder kleiner sein wie die Leistung der zur Erwärmung des Behälterbodens ausgelegten Heizvorrichtung. Die Leistungsverteilung zwischen Wand und Boden entspricht dabei vorzugsweise in etwa dem Flächenverhältnis zwischen der direkt zu erwärmende bevorzugt zylindrischen Wandfläche und der direkt zu erwärmenden Fläche, bevorzugt Kreisringfläche bzw. Kreisfläche des Behälterbodens. In einer besonders bevorzugten Ausführungsform ist die Leistungsverteilung an die effektiv wirksame Wärmeübertragungsfläche an das Mischgut im Inneren des Behälters angelehnt. In einem vertikalen angeordneten drehenden Mischbehälter ist die Bodenfläche üblicherweise fast vollständig mit Material bedeckt. Der Wärmestrom findet somit über die gesamte beheizte Bodenfläche statt. In einem gegenüber der horizontalen geneigten Mischbehälter mit einer stationären Abstreifvorrichtung können je nach Anordnung der Abstreifvorrichtung bis zu ca. 10-20% der Bodenfläche nicht direkt mit Produkt beaufschlagt sein. In den nicht direkt mit Produkt beaufschlagten Flächen liegt somit ein deutlich geringerer Wärmestrom, der aus dem Wärmeverlust durch Strahlung und Konvektion an dieser Stelle resultiert, vor. Vergleichbares gilt für die Wandflächen, wobei zusätzlich die Materialfüllung im ruhenden, relativ zur Behälterwandung unbewegten Zustand nur einen Teil der beheizen Wandfläche direkt berührt, während der sich darüber befindliche Teil der beheizten Wandfläche mit dem vom Mischerzeug an die Wand geworfenen Mischgut in Kontakt steht und zur Wärmeübertragung genutzt wird. Beispielsweise ist bei einem Flächenverhältnis zwischen Wand und Boden von 3:1 eine Heizleistungsverteilung von mindestens 1:1, vorzugsweise mindestens 1,5:1 und ganz besonders bevorzugt von mindestens 2:1 vorteilhaft.

Mit Vorteil ist der Behälter rotationssymmetrisch ausgebildet, wobei in einer bevorzugten Ausführungsform vorgesehen ist, daß die Heizvorrichtung zur Erwärmung des Behälterbodens derart angeordnet ist, daß ein äußerer kreisringförmiger Abschnitt des Behälterbodens durch die Heizvorrichtung nicht wesentlich erwärmt wird, wobei der kreisringförmige Abschnitt vorzugsweise eine Breite hat, die größer als 5% und besonders bevorzugt größer als 10% des Behälterdurchmessers ist.

Mit anderen Worten ist die anregbare Spule parallel zum Behälterboden angeordnet, nicht jedoch gegenüber dem beschriebenen kreisringförmigen Abschnitt. Dadurch wird sichergestellt, daß es im Bereich der Behälterecke zu keiner Überhitzung des Behälters kommt, wenn gleichzeitig die Behälterwandung mit einer zweiten Heizvorrichtung erwärmt wird und sich die Feldlinien der beiden Spulen in der Ecke des Behälters konzentrieren..

Alternativ oder in Kombination dazu kann die Heizvorrichtung zur Erwärmung des Behälterbodens derart angeordnet sein, daß ein innerer kreisförmiger Abschnitt des Behälterbodens durch die Heizvorrichtung nicht wesentlich erwärmt wird, wobei der kreisförmige Abschnitt vorzugsweise einen Durchmesser hat, der größer als 30%, besonders bevorzugt größer als 50% des Behälterdurchmessers ist.

Mit anderen Worten ist die anregbare Spule in einer Ebene im wesentlichen parallel zum Behälterboden angeordnet, wobei jedoch ein innerer kreisförmiger Abschnitt und ein äußerer kreisringförmiger Abschnitt keine Spulenwicklungen aufweist, um sicherzustellen, daß weder Behälterecke noch das Zentrum des Behälterbodens direkt erhitzt werden. Im allgemeinen befindet sich im Zentrum des Behälterbodens ein entsprechender Antrieb für den Behälter. Da der Antrieb bzw. darin verwendete Schmierfette häufig hitzeempfindlich sind, wird dieser Bereich bei der Dimensionierung der Heizvorrichtung für den Behälterboden ausgenommen. In einer besonders bevorzugten Ausführungsform wird der Antriebsbereich zusätzlich gegenüber dem elektromagnetischen Wechselfeld der Spule abgeschirmt.

In einer alternativen Ausführungsform könnte alternativ oder in Kombination ein Behälterverschluß induktiv erwärmt werden. In ähnlicher Weise kann die Heizvorrichtung zur Erwärmung der Behälterwand derart angeordnet sein, daß ein unterer zylindermantelförmiger Abschnitt der Behälterwand nicht wesentlich durch die Heizvorrichtung erwärmt wird, wobei der untere zylindermantelförmige Abschnitt vorzugsweise eine Höhe hat, die größer als 5%, besonders bevorzugt größer als 10% der Behälterwandhöhe ist. Durch diese Anordnung wird die übermäßige Erhitzung der Behälterecke durch Feldüberlagerung bei gleichzeitiger Anordnung einer Heizvorrichtung am Behälterboden vermieden.

Weiterhin kann die Heizvorrichtung zur Erwärmung der Behälterwand derart angeordnet sein, daß ein oberer zylindermantelförmiger Abschnitt der Behälterwand nicht wesentlich durch die Heizvorrichtung erwärmt wird, wobei der obere zylindermantelförmige Abschnitt vorzugsweise eine Höhe hat, die größer als 10%, besonders bevorzugt größer als 20% der Behälterwandhöhe ist. Häufig wird der Mischbehälter nämlich nicht vollständig mit Mischgut gefüllt, so daß durch die beschriebene Maßnahme verhindert wird, daß der Teil der Behälterwand, der nicht mit dem Mischgut in Kontakt steht, direkt erwärmt wird.

In einer weiteren Ausführungsform kann der obere zylindermantelförmige Abschnitt der Behälterwandung aus einem elektrisch nicht leitfähigem Material und/oder einem Werkstoff mit sehr geringer Wärmeleitfähigkeit ausgeführt sein.

In einer weiteren besonders bevorzugten Ausführungsform ist vorgesehen, daß zwischen Behälteraußenseite einerseits und anregbarer Spule der mindestens einen Heizvorrichtung andererseits ein elektrisch nicht leitendes, bevorzugt nicht-metallisches Isolationselement, das vorzugsweise an der Behälteraußenseite befestigt ist, vorhanden ist. Dabei wird das Isolationselement am besten auf die Behälteraußenseite aufgeklebt. Dieses Isolationselement dient dazu, die Wärmeabgabe des Behälters an die Umgebung zu verringern. Dies spart Energie und verringert die Aufwendungen für den Berührungsschutz.

Die Wicklungen der Spule für die dem Behälterboden zugeordneten Heizvorrichtung können beispielsweise in der Nähe der Außenseite des Behälterbodens angeordnet sein und spiralförmig um die Drehachse des Behälters verlaufen. Diese Anordnung stellt eine gleichmäßige Erwärmung des Behälterbodens sicher. Alternativ dazu können die Wicklungen auch lediglich in einem Kreissegment angeordnet sein. Da sich der Behälter relativ zu den Wicklungen dreht, wird auch dann der gesamte Behälterboden erwärmt. Zwar führt diese Anordnung zu einer weniger gleichmäßigen Erwärmung des Behälterbodens, sie kann aber auf einfache Weise an bestehenden Mischvorrichtungen nachgerüstet werden. Dabei ist der Mittelpunktswinkel des Kreissegmentes vorzugsweise kleiner als 180° und besonders bevorzugt kleiner als 90° und am besten kleiner als 45°.

Ebenso können die Wicklungen der Spule die der Behälterwand zugeordneten Heizvorrichtung in der Nähe der Behälterwand angeordnet sein und im wesentlichen konzentrisch um die Behälterwand herum verlaufen, so dass im wesentlichen die gesamte Behälterwand- mit Ausnahme der freien oberen und unteren Wandabschnitte, erhitzt werden können.

Auch hier können alternativ die Wicklungen auch lediglich im Bereich eines Behälterwandabschnitts angeordnet sein. Durch die Drehung des Behälters ist sichergestellt, dass die gesamte Wand erwärmt werden kann. Diese Anordnung kann leichter bei bestehenden Mischvorrichtungen nachgerüstet werden.

Neben der Möglichkeit allein die Wand oder allein den Boden des Mischbehälters mit einem Heizelement zu versehen, könnte beispielsweise ein im wesentlichen L-förmiges Heizelement vorgesehen sein, in dessen beiden L-Schenkeln jeweils eine Spule angeordnet ist. Dieses L-förmige Heizelement wird mit einem Schenkel parallel zur Behälterwand und mit dem anderen Schenkel parallel zum Behälterboden angeordnet.

Für manche Anwendungsfälle kann es von Vorteil sein, wenn mindestens ein Temperatursensor zur Messung der Behälterbodentemperatur vorgesehen ist, wobei der Temperatursensor vorzugsweise ein Infrarotsensor ist und die Temperatur auf der Aussenseite des Behälterbodens erfasst.

Weiterhin kann mindestens ein Temperatursensor zur Messung der Behälterwand vorgesehen sein, wobei auch hier der Temperatursensor vorzugsweise ein Infrarotsensor ist und die Temperatur auf der Aussenseite der Behälterwandung erfasst. Im Falle der Verwendung von Infrarotsensoren kann die eventuell vorhandene Isolation Ausnehmungen aufweisen, so dass mit Hilfe der Infrarotsensoren die Temperatur des Behälterbodens und/oder der Behälterwand direkt erfasst werden kann.

Grundsätzlich ist es möglich, mit Hilfe der Heizvorrichtung für den Behälterboden die Temperatur des Behälterbodens unter Zuhilfenahme des entsprechenden Temperatursensors sehr genau einzustellen. In gleicher Weise kann auch die Temperatur der Behälterwand entsprechend geregelt werden. Um Verformungen des Behälters aufgrund der thermischen Ausdehnung zu minimieren, erfolgt die Regelung vorzugsweise derart, daß die Temperaturdifferenz zwischen Behälterboden einerseits und Behälterwand andererseits möglichst klein ist.

In einer bevorzugten Ausführungsform ist die anregbare Spule nach außen hin zumindest teilweise abgeschirmt. Diese Abschirmung erfolgt vorzugsweise mit Hilfe einer Ferritabschirmung. Weitere Vorteile, Merkmale und Anwendungsmöglichkeiten der vorliegenden Erfindung werden deutlich anhand der folgenden Beschreibung bevorzugter Ausführungsformen sowie der zugehörigen Figuren. Es zeigen:
- Figur 1: eine erste Ausführungsform der Erfindung,
- Figur 2: eine zweite Ausführungsform der Erfindung,
- Figur 3: eine dritte Ausführungsform der Erfindung und
- Figur 4: eine vierte Ausführungsform der Erfindung.

In Figur 1 ist eine erste Ausführungsform des erfindungsgemäßen Mischers 1 gezeigt. Der Mischer 1 weist einen Behälter 2 und ein im Behälter 2 angeordnetes Mischwerkzeug 3 auf, welches mit Hilfe eines Motors 4 angetrieben werden kann. Das Mischwerkzeug 3 ist im Behälter 2 asymmetrisch angeordnet.

Der Behälter 2 ist innerhalb eines Gehäuses 7 mit einem Gehäusedeckel 6 angeordnet. Ebenfalls zu erkennen ist ein Abstreifer 5, der an dem Gehäusedeckel 6 befestigt ist.

Der Behälter 2 ist beispielsweise aus metallischem Material und von einer Dämmschicht 8 umgeben. Im Gehäuse 7 und im wesentlichen parallel zum Behälterboden und zur Behälterwand sind zwei Spulen 9 und 10 angeordnet, denen über die Zuleitungen 11 und 12 von der Stromversorgung 13 eine Wechselspannung aufgeprägt werden kann. Über die gleichen oder auch getrennt ausgeführte Zuleitungen können zudem entsprechende Kühlmedien zur Wärmeabfuhr der Verlustleistung in der Spule transportiert werden. Die über die Zuleitung übertragene Wechselspannung sorgt dafür, daß im Behälter 2 Wirbelströme erzeugt werden, die wiederum zu einer Erwärmung des Behälters führen. Beide Spulen 9, 10 sind mindestens nach außen, bevorzugt auch zu den Rändern hin mittels einer Ferritabschirmung 14 abgeschirmt. Diese Ferritabschirmung 14 dient dazu, mögliche Wirbelstromerzeugung und somit eine Erwärmung außerhalb des Behälters zu vermeiden.

Die der Behälterwand zugeordnete Heizvorrichtung 9 erstreckt sich nicht über die gesamte Behälterhöhe. Ein oberer Bereich der Behälterwand, der im allgemeinen nicht mit Mischgut beaufschlagt ist, wird nicht erwärmt. In gleicher Weise erstreckt sich die Heizvorrichtung 9 auch nicht bis zur Behälterecke, um eine zu starke Erhitzung des Behälters in der Ecke zu vermeiden.

Die Heizvorrichtung 10 für den Behälterboden ist ebenfalls nicht bis zur Ecke ausgeführt. Zudem wird ein kreisförmiger Zentralbereich des Behälters, über den der Behälter im allgemeinen angetrieben wird, nicht erhitzt. Ein erster Temperatursensor 15 ist am Abstreifer 5 vorgesehen, um die Temperatur des Mischgutes zu bestimmen. Weiterhin sind Infrarottemperatursensoren im Bereich der Behälterwand und im Bereich des Behälterbodens angeordnet. Um eine exakte Temperaturbestimmung zu ermöglichen, weist die Isolation 8 entsprechende Ausnehmungen auf.

In Figur 2 ist eine zweite Ausführungsform der erfindungsgemäßen Mischvorrichtung gezeigt.

Diese Ausführungsform unterscheidet sich von der in Figur 1 gezeigten Ausführungsform lediglich dadurch, daß zur Erhitzung der Behälterwand zwei Heizvorrichtungen 9', 9" vorgesehen sind, die beide getrennt voneinander über die Verbindungen 12', 12" von der Energievorsorgung 13 angesteuert werden können.

Dementsprechend sind auch zwei Temperatursensoren 17' und 17" zur Erfassung der Behälterwandtemperatur an zwei unterschiedlichen Positionen vorgesehen. Mit dieser Anordnung lassen sich die Heizleistungen über die Höhe der Wandung individuell der im Behälterinneren übertragenen Wärmeleistung anpassen.

In Figur 3 ist eine dritte Ausführungsform des erfindungsgemäßen Mischers dargestellt. Man erkennt hier, daß der Mischer um eine horizontale Achse gekippt werden kann. Zum Entleeren des Mischers wird daher zunächst der Gehäusedeckel 6 zusammen mit dem Mischwerkzeug 3 und der Abstreifvorrichtung 5 aus dem Behälter gekippt. Dann wird der Behälter samt Mischgut zur Seite gekippt, so daß das Mischgut in einem für diese Zwecke bereitgestellten Wagen 18 übergeben wird. Die L-förmig ausgebildete Heizvorrichtung besteht im dargestellten Fall nur aus einer Spule, so dass die Wand und der Boden des Mischbehälters nicht individuell regelbar sind. Eine feste, nicht regelbare Leistungsverteilung zwischen Wand- und Boden kann beispielsweise über eine unterschiedliche Anzahl von Wicklungen der Spule in Wand und Boden realisiert werden. Auch können die Eckbereiche zwischen Wand und Boden von der direkten Erwärmung im wesentlichen ausgenommen werden, in dem der Eckbereich von den Wicklungen entsprechend ausgespart wird. Dies stellt eine besonders kostengünstige Ausführungsform der Erfindung dar.

In Figur 4 ist eine vierte Ausführungsform der Erfindung gezeigt. Im Unterschied zu der in den Figuren 1 und 2 gezeigten Ausführungsform erstrecken sich hier die Spulen um den ganzen Behälter herum bzw. über die gesamte Bodenfläche. Diese Ausführungsform erzeugt die gleichmäßigste Erwärmung des Behälters 2. Für die meisten Anwendungszwecke ist jedoch die Anordnung gemäß den Ausführungsformen 1 und 2 ausreichend, zumal diese bei bestehenden Mischvorrichtungen nachrüstbar ist.

### Bezugszeichenliste

- 1: Mischer
- 2: Behälter
- 3: Mischwerkzeug
- 4: Motor
- 5: Abstreifer
- 6: Gehäusedeckel
- 7: Gehäuse
- 8: Dämmschicht
- 9, 9', 9": Spule/Heizvorrichtung
- 10: Spule/Heizvorrichtung
- 11: Zuleitung
- 12, 12', 12": Zuleitung
- 13: Stromversorgung
- 14: Ferritabschirmung
- 15: Temperatursensor
- 16: Infrarotsensor
- 17, 17', 17": Infrarotsensor
- 18: Wagen

## Patentansprüche

1. Mischvorrichtung (1) mit einem vorzugsweise rotierenden Behälter (2) zur Aufnahme von Mischgut, zumindest einem im Inneren des Behälters (2) angeordneten Mischwerkzeug (3) und einer Heizvorrichtung (9, 10) zur Erwärmung des Mischgutes, **dadurch gekennzeichnet, dass** der Behälter (2) zumindest teilweise aus einem elektrisch leitfähigen Material besteht und die Heizvorrichtung (9, 10) mindestens eine mit einem elektrischen Wechselfeld anregbare Spule (9, 10) aufweist, die derart angeordnet ist, daß durch die bei verändertem Stromfluß entstehende Magnetfeldänderung im elektrisch leitfähigen Material des Behälters (2) Wirbelströme erzeugt werden.

2. Mischvorrichtung (1) nach Anspruch 1, **dadurch gekennzeichnet, daß** im Inneren des Behälters (2) in der Nähe der Behälterwand und/oder dem Behälterboden mindestens eine, relativ zur Behälterwand bewegbare, vorzugsweise statische Abstreifvorrichtung (5) vorgesehen ist.

3. Mischvorrichtung (1) nach Anspruch 1 oder 2, **dadurch gekennzeichnet, daß** im Inneren des Behälters (2) ein Temperatursensor (15) zur Ermittlung der Mischguttemperatur vorgesehen ist, wobei der Temperatursensor (15) vorzugsweise an oder in der Abstreifvorrichtung (5) angeordnet ist.

4. Mischvorrichtung (1) nach einem der Ansprüche 1 bis 3, **dadurch gekennzeichnet, daß** mindestens zwei getrennt regelbare Heizvorrichtungen (9, 10) vorgesehen sind, wobei vorzugsweise beide Heizvorrichtungen (9, 10) jeweils mindestens eine mit einem elektrischen Wechselfeld anregbare Spule (9, 10) aufweisen, die derart angeordnet sind, daß durch die bei verändertem Stromfluß entstehende Magnetfeldänderung, im elektrisch leitfähigen Material des Behälters (2) Wirbelströme erzeugt werden, wobei besonders bevorzugt mindestens eine der Heizvorrichtungen (10) für die Erwärmung des Behälterbodens und mindestens eine weitere Heizvorrichtung (9) für die Erwärmung der Behälterwand ausgelegt ist.

5. Mischvorrichtung (1) nach Anspruch 4 , **dadurch gekennzeichnet, daß** das Verhältnis der Leistung der zur Erwärmung der Behälterwand ausgelegten Heizvorrichtung (9) zur Leistung der zur Erwärmung des Behälterbodens ausgelegten Heizvorrichtung (10) in etwa dem Flächenverhältnis aus beheizter Wandfläche und beheizter Bodenfläche entspricht und/oder der Behälter (2) rotationssymmetrisch ausgebildet ist und die Heizvorrichtung (10) zur Erwärmung des Behälterbodens derart angeordnet ist, daß ein äußerer kreisringförmiger Abschnitt des Behälterbodens nicht wesentlich durch die Heizvorrichtung (10) erwärmt wird, wobei der kreisringförmige Abschnitt vorzugsweise eine Breite hat, die größer als 5% des Behälterdurchmessers ist.

6. Mischvorrichtung (1) nach einem der Ansprüche 4 bis 5, **dadurch gekennzeichnet, daß** der Behälter (2) rotationssymmetrisch ausgebildet ist und die Heizvorrichtung (10) zur Erwärmung des Behälterbodens derart angeordnet ist, daß ein innerer kreisförmiger Abschnitt des Behälterbodens nicht wesentlich durch die Heizvorrichtung (10) erwärmt wird, wobei der kreisförmige Abschnitt vorzugsweise einen Durchmesser hat, der größer als 30%, besonders bevorzugt größer als 50% des Behälterdurchmessers ist.

7. Mischvorrichtung (1) nach einem der Ansprüche 4 bis 6, **dadurch gekennzeichnet, daß** der Behälter (2) rotationssymmetrisch ausgebildet ist und die Heizvorrichtung (9) zur Erwärmung der Behälterwand derart angeordnet ist, daß ein unterer zylindermantelförmiger Abschnitt der Behälterwand nicht wesentlich durch die Heizvorrichtung (9) erwärmt wird, wobei der untere zylindermantelförmige Abschnitt vorzugsweise eine Höhe hat, die größer als 5% besonders bevorzugt größer als 10% der Behälterwandhöhe ist.

8. Mischvorrichtung nach einem der Ansprüche 4 bis 7, **dadurch gekennzeichnet, daß** der Behälter (2) rotationssymmetrisch ausgebildet ist und die Heizvorrichtung (9) zur Erwärmung der Behälterwand derart angeordnet ist, daß ein oberer zylindermantelförmiger Abschnitt der Behälterwand nicht wesentlich durch die Heizvorrichtung (9) erwärmt wird, wobei der obere zylindermantelförmige Abschnitt vorzugsweise eine Höhe hat, die größer als 10% besonders bevorzugt größer als 20% der Behälterwandhöhe ist.

9. Mischvorrichtung (1) nach einem der Ansprüche 1 bis 8, **dadurch gekennzeichnet, daß** der obere zylindermantelförmige Abschnitt der Behälterwandung aus einem elektrisch nicht leitfähigen Material und/oder einem Werkstoff mit sehr geringer Wärmeleitfähigkeit ausgeführt ist und/oder zwischen Behälteraußenseite einerseits und anregbarer Spule der mindestens einen Heizvorrichtung (9, 10) ein nicht-metallisches Isolationselement vorgesehen ist, das vorzugsweise an der Behälteraußenseite befestigt ist, und zwar am besten über eine nicht lösbare Verbindung.

10. Mischvorrichtung (1) nach einem der Ansprüche 1 bis 9, **dadurch gekennzeichnet, daß** eine anregbare Spule in der Nähe der Außenseite des Behälterbodens angeordnet ist und eine Mehrzahl von Wicklungen aufweist, welche die Drehachse des Behälters (2) im wesentlichen spiralförmig umlaufen.

11. Mischvorrichtung (1) nach einem der Ansprüche 1 bis 10, **dadurch gekennzeichnet, daß** eine anregbare Spule in der Nähe der Außenseite der Behälterwand angeordnet ist und eine Mehrzahl von Wicklungen aufweist, welche die Behälterwand im wesentlichen vollständig umlaufen.

12. Mischvorrichtung (1) nach einem der Ansprüche 1 bis 11, **dadurch gekennzeichnet, daß** ein Temperatursensor (16) zur Messung der Behälterbodentemperatur vorgesehen ist, wobei der Temperatursensor (16) vorzugsweise ein Infrarotsensor ist.

13. Mischvorrichtung (1) nach einem der Ansprüche 1 bis 12, **dadurch gekennzeichnet, daß** ein Temperatursensor (17) zur Messung der Behälterwand vorgesehen ist, wobei der Temperatursensor (17) vorzugsweise ein Infrarotsensor ist.

14. Mischvorrichtung (1) nach einem der Ansprüche 1 bis 13, **dadurch gekennzeichnet, daß** ein im wesentlichen L-förmiges Heizelement vorgesehen ist, mit einem Schenkel, der vorzugsweise im wesentlichen zylinderabschnittsförmig ausgebildet ist, wobei das L-förmige Heizelement weniger als 180°, besonders bevorzugt weniger als 90° und am besten weniger als 45° der Behälterwand abdeckt.

15. Mischvorrichtung (1) nach einem der Ansprüche 1 bis 14, **dadurch gekennzeichnet, daß** die anregbare Spule nach außen hin zumindest teilweise abgeschirmt ist, vorzugsweise mit Hilfe einer Ferritabschirmung (14).

## Claims

1. A mixing device (1) having a preferably rotating container (2) for accommodating material to be mixed, at least one mixing tool (3) arranged in the interior of the container (2) and a heating device (9, 10) for heating the material to be mixed, **characterised in that** the container (2) at least partially comprises an electrically conductive material and the heating device (9, 10) has at least one coil (9, 10) which can be excited by an electric alternating field and which is so arranged that eddy currents are produced in the electrically conductive material of the container (2) by the magnetic field change which occurs when the current flow changes.

2. A mixing device (1) according to claim 1 **characterised in that** provided in the interior of the container (2) in the proximity of the container wall and/or the container bottom is at least one preferably static stripping device (5) which is movable relative to the container wall.

3. A mixing device (1) according to claim 1 or claim 2 **characterised in that** provided in the interior of the container (2) is a temperature sensor (15) for determining the temperature of the material to be mixed, wherein the temperature sensor (15) is preferably arranged at or in the stripping device (5).

4. A mixing device (1) according to one of claims 1 to 3 **characterised in that** there are provided at least two separately regulatable heating devices (9, 10), wherein preferably both heating devices (9, 10) respectively have at least one coil (9, 10) which can be excited by an electric alternating field and which are so arranged that eddy currents are produced in the electrically conductive material of the container (2) by the magnetic field change which occurs when the current flow changes wherein especially preferred that at least one of the heating devices (10) is designed to heat the container bottom and at least one further heating device (9) is designed to heat the container wall.

5. A mixing device (1) according to claim 4 **characterised in that** the ratio of the power of the heating device (9) designed to heat the container wall to the power of the heating device (10) designed to heat the container bottom approximately corresponds to the surface area ratio of the heated wall surface and the heated bottom surface and/or that the container (2) is rotationally symmetrical and the heating device (10) for heating the container bottom is so arranged that an outer portion of the container bottom, in the form of a circular ring, is not substantially heated by the heating device (10), wherein the portion in the form of a circular ring is preferably of a width greater than 5 % of the container diameter.

6. A mixing device (1) according to one of claims 4 to 5 **characterised in that** the container (2) is rotationally symmetrical and the heating device (10) for heating the container bottom is so arranged that an inner circular portion of the container bottom is not substantially heated by the heating device (10), wherein the circular portion is preferably of a diameter greater than 30 %, particularly preferably than 50 % of the container diameter.

7. A mixing device (1) according to one of claims 4 to 6 **characterised in that** the container (2) is rotationally symmetrical and the heating device (9) for heating the container wall is so arranged that a lower portion of the container wall, in the form of a cylindrical surface, is not substantially heated by the heating device (9), wherein the lower portion in the form of a cylindrical surface is preferably of a height greater than 5 %, particularly preferably greater than 10 %, of the container wall height.

8. A mixing device according to one of claims 4 to 7 **characterised in that** the container (2) is rotationally symmetrical and the heating device (9) for heating the container wall is so arranged that an upper portion of the container wall, in the form of a cylindrical surface, is not substantially heated by the heating device (9), wherein the upper portion in the form of a cylindrical surface is preferably of a height greater than 10 %, particularly preferably greater than 20 %, of the container wall height.

9. A mixing device (1) according to one of claims 1 to 8 **characterised in that** the upper portion of the container wall, in the form of a cylindrical surface, is made of an electrically non-conductive material and/or a material of very low thermal conductivity and/or provided between the outside of the container on the one hand and the excitable coil of the at least one heating device (9, 10) is a non-metallic insulating element which is preferably secured to the outside of the container, more specifically best by way of a non-releasable connection.

10. A mixing device (1) according to one of claims 1 to 9 **characterised in that** an excitable coil is arranged in the proximity of the outside of the container bottom and has a plurality of windings which extend substantially in a spiral around the axis of rotation of the container (2).

11. A mixing device (1) according to one of claims 1 to 10 **characterised in that** an excitable coil is arranged in the proximity of the outside of the container bottom and has a plurality of windings which extend substantially completely around the container wall.

12. A mixing device (1) according to one of claims 1 to 111 **characterised in that** there is provided a temperature sensor (16) for measuring the container bottom temperature, wherein the temperature sensor (16) is preferably an infrared sensor.

13. A mixing device (1) according to one of claims 1 to 12 **characterised in that** there is provided a temperature sensor (17) for measuring the container wall, wherein the temperature sensor (17) is preferably an infrared sensor.

14. A mixing device (1) according to one of claims 1 to 13 **characterised in that** there is provided a substantially L-shaped heating element having a limb which is preferably substantially in the shape of a cylinder portion, wherein the L-shaped heating element covers less than 180°, particularly preferably less than 90° and best less than 45° of the container wall.

15. A mixing device (1) according to one of claims 1 to 14 **characterised in that** the excitable coil is at least partially shielded outwardly, preferably by means of a ferrite shielding (14).

## Revendications

1. Dispositif (1) de mélange doté d'un récipient (2) de préférence rotatif destiné à recevoir un produit mélangé, d'au moins un outil (3) de mélange disposé à l'intérieur du récipient (2) et d'un dispositif (9, 10) de chauffage destiné à réchauffer le produit mélangé, **caractérisé en ce que** le récipient (2) est au moins en partie réalisé dans un matériau électro-conducteur et que le dispositif (9, 10) de chauffage présente au moins une bobine excitable (9, 10) par un champ électrique alternatif, ladite bobine est disposée de telle sorte que des courants de Foucault sont générés par la variation du champ magnétique se formant en cas de courant modifié dans le matériau électro-conducteur du récipient (2).

2. Dispositif (1) de mélange selon la revendication 1, **caractérisé en ce qu'**au moins un dispositif racleur (5) relativement mobile par rapport à la paroi du récipient, de préférence statique est prévu à l'intérieur du récipient (2) à proximité de la paroi du récipient et/ou du fond du récipient.

3. Dispositif (1) de mélange selon la revendication 1 ou la revendication 2, **caractérisé en ce qu'**une sonde (15) de température pour la détermination de la température du produit mélangé est prévue à l'intérieur du récipient (2), la sonde (15) de température étant de préférence disposée sur ou à l'intérieur du dispositif racleur (5).

4. Dispositif (1) de mélange selon l'une des revendications 1 à 3, **caractérisé en ce qu'**au moins deux dispositifs (9, 10) de chauffage séparés et réglables sont prévus, de préférence les deux dispositifs (9, 10) de chauffage présentant au moins une bobine excitable (9, 10) par un champ électrique alternatif, ladite bobine est disposée de telle sorte que des courants de Foucault sont générés par la variation du champ magnétique se formant en cas de courant modifié dans le matériau électro-conducteur du récipient (2), idéalement au moins un des dispositifs (10) de chauffage est conçu pour réchauffer le fond du récipient et au moins un autre dispositif (9) de chauffage est conçu pour réchauffer la paroi du récipient.

5. Dispositif (1) de mélange selon la revendication 4, **caractérisé en ce que** le rapport de la puissance du dispositif (9) de chauffage conçu pour réchauffer la paroi du récipient comparé au rapport de la puissance du dispositif (10) de chauffage conçu pour réchauffer le fond du récipient du dispositif (10) correspond plus ou moins au rapport de surface de la surface de paroi chauffée et de la surface du fond chauffé et/ou **en ce que** le récipient (2) est conçu à symétrie de rotation et le dispositif (10) de chauffage destiné à réchauffer le fond du récipient est disposé de telle sorte qu'une section extérieure de forme circulaire du fond du récipient n'est pas sensiblement réchauffée par le dispositif (10) de chauffage, la section de forme circulaire ayant de préférence une largeur supérieure de 5 % au diamètre du récipient.

6. Dispositif (1) de mélange selon l'une des revendications 4 à 5, **caractérisé en ce que** le récipient (2) est conçu à symétrie de rotation et que le dispositif (10) de chauffage destiné à réchauffer le fond du récipient est disposé de telle sorte qu'une section intérieure de forme circulaire n'est pas sensiblement réchauffée par le dispositif (10) de chauffage, la section de forme circulaire ayant de préférence un diamètre supérieur de 30 %, idéalement supérieur de 50% au diamètre du récipient.

7. Dispositif (1) de mélange selon l'une des revendications 4 à 6, **caractérisé en ce que** le récipient (2) est conçu à symétrie de rotation et que le dispositif (9) de chauffage destiné à réchauffer la paroi du récipient est disposé de telle sorte qu'une section inférieure en forme d'enveloppe cylindrique de la paroi du récipient n'est pas sensiblement réchauffée par le dispositif (9) de chauffage, la section inférieure en forme d'enveloppe cylindrique ayant de préférence une hauteur supérieure de 5%, idéalement supérieure de 10% à la hauteur de la paroi du récipient.

8. Dispositif de mélange selon l'une des revendications 4 à 7, **caractérisé en ce que** le récipient (2) est conçu à symétrie de rotation et que le dispositif (9) de chauffage destiné à réchauffer la paroi du récipient est disposé de telle sorte qu'une section supérieure en forme d'enveloppe cylindrique de la paroi du récipient n'est pas sensiblement réchauffée par le dispositif (9) de chauffage, la section supérieure en forme d'enveloppe cylindrique ayant de préférence une hauteur supérieure de 10%, idéalement supérieure de 20% à la hauteur de la paroi du récipient.

9. Dispositif (1) de mélange selon l'une des revendications 1 à 8, **caractérisé en ce que** la section supérieure en forme d'enveloppe cylindrique de la paroi du récipient est réalisée dans un matériau électro-conducteur et/ou dans un matériau ayant une très faible conductivité thermique et/ou un élément isolant non métallique est prévu entre la partie extérieure du récipient d'un côté et la bobine excitable d'au moins un des dispositifs (9, 10) de chauffage, de préférence ledit élément isolant est fixé sur la partie extérieure du récipient, et notamment mieux encore au-dessus d'une liaison non détachable.

10. Dispositif (1) de mélange selon l'une des revendications 1 à 9, **caractérisé en ce qu'**une bobine excitable est disposée à proximité de la partie extérieure du fond du récipient et qu'elle présente une pluralité d'enroulements qui entoure sensiblement en forme de spirale l'axe de rotation du récipient (2).

11. Dispositif (1) de mélange selon l'une des revendications 1 à 10, **caractérisé en ce que** la bobine excitable est disposée à proximité de la partie extérieure de la paroi du récipient et qu'elle présente une pluralité d'enroulements qui entoure sensiblement entièrement la paroi du récipient.

12. Dispositif (1) de mélange selon l'une des revendications 1 à 11, **caractérisé en ce qu'**une sonde (16) de température est prévue pour mesurer la température du fond du récipient, la sonde (16) de température étant de préférence une sonde infrarouge.

13. Dispositif (1) de mélange selon l'une des revendications 1 à 12, **caractérisé en ce qu'**une sonde (17) de température est prévue pour mesurer la température de la paroi du récipient, la sonde (17) de température étant de préférence une sonde infrarouge.

14. Dispositif (1) de mélange selon l'une des revendications 1 à 13, **caractérisé en ce qu'**un élément chauffant sensiblement en forme de L est prévu doté d'une branche qui de préférence est conçue sensiblement en forme de partie cylindrique, l'élément chauffant en forme de L recouvrant la paroi du récipient de moins de 180°, idéalement de moins de 90° et mieux encore de moins de 45°.

15. Dispositif (1) de mélange selon l'une des revendications 1 à 14, **caractérisé en ce que** la bobine excitable est protégée au moins en partie vers l'extérieur, de préférence à l'aide d'une protection (14) en ferrite.
